# FASCICULE DE BREVET EUROPEEN

(11) **EP 2 212 527 B1**
(45) Date de publication et mention de la délivrance du brevet: **06.06.2012**
(21) Numéro de dépôt: 08872126.1
(22) Date de dépôt: 20.11.2008
(51) Int. Cl.: F01L 9/04, H01F 7/06

(54) **ACTIONNEUR ÉLECTROMAGNÉTIQUE À BUTÉE ÉLASTIQUE DE FIN DE COURSE**
ELEKTROMAGNETISCHER AKTUATOR MIT ELASTISCHEM ENDANSCHLAG
ELECTROMAGNETIC ACTUATOR WITH END-OF-TRAVEL ELASTIC STOP

(30) Priorité: 22.11.2007 FR 0708198
(43) Date de publication de la demande: 04.08.2010
(73) Titulaire: Valeo Systèmes de Contrôle Moteur, 95892 Cergy Pontoise (FR)
(72) Inventeur: TALON, Emmanuel, F-78480 Verneuil Sur Seine (FR); GELEZ, Nicolas, F-78230 Le Pecq (FR); HOBRAICHE, Julien, F-60710 Chevrieres (FR)
(86) Numéro de dépôt international: PCT/FR2008/001621
(87) Numéro de publication internationale: WO 2009/098383

(56) Documents cités:
- FR-A- 2 797 297
- FR-A- 2 818 430
- FR-A- 2 849 466

## Description

La présente invention concerne un actionneur électromagnétique par exemple utilisable pour l'actionnement de soupapes de moteurs thermiques de véhicules automobiles.

### ARRIERE PLAN DE L'INVENTION

Il est connu des actionneurs électromagnétiques comprenant un bâti sur lequel sont montés, d'une part, un organe fixe constitué d'une armature pourvue d'une pluralité de bobines et, d'autre part, un organe mobile ou noyau pourvu d'aimants permanents disposés en regard des bobines. Les bobines sont généralement associées à une unité de commande agencée pour alimenter les bobines en fonction du déplacement souhaité de l'organe mobile. L'unité de commande est généralement programmée pour assurer un mouvement alternatif de l'organe mobile, mouvement alternatif linéaire ou circulaire selon la structure de l'actionneur, selon une course propre à l'application envisagée. Ainsi, dans le cas de l'actionnement de soupape de moteur thermique, la course correspond au déplacement nécessaire de l'organe mobile pour déplacer la soupape entre une position de fermeture et une position d'ouverture. Ces actionneurs sont généralement dépourvus d'élément de rappel élastique de l'organe mobile, la structure de l'actionneur permettant aux bobines de déplacer l'organe mobile sur toute sa course et rendant inutiles un rappel élastique de l'organe mobile vers l'une ou l'autre de ces positions.

On a constaté que le pilotage d'un tel actionneur est délicat lorsque la fréquence du mouvement alternatif est relativement élevée. Il est en effet difficile d'obtenir une vitesse suffisante de l'organe mobile. Il a été envisagé d'obvier à cet inconvénient en interposant entre le bâti et l'organe mobile un ressort de rappel permettant d'accélérer le changément de sens de déplacement de l'organe mobile au cours de son mouvement alternatif. Un tel dispositif est décrit dans le document FR 2849466A Toutefois, le ressort exerce un effort s'opposant au déplacement de l'organe mobile, ceci à toutes les fréquences, y compris aux petites fréquences, augmentant ainsi la consommation de l'actionneur en énergie électrique.

### OBJET DE L'INVENTION

Un but de l'invention est de fournir un moyen de remédier à cet inconvénient.

### RESUME DE L'INVENTION

A cet effet, on prévoit, selon l'invention, un actionneur électromagnétique comportant un organe mobile et des bobines de déplacement de l'organe mobile selon un mouvement alternatif entre une première position et une deuxième position d'une course nominale. L'organe mobile est déplaçable au-delà de la deuxième position vers une position extrême et l'actionneur électromagnétique comprend un élément de rappel élastique de l'organe mobile vers la première position, l'élément de rappel étant agencé pour agir sur l'organe mobile essentiellement lorsque celui-ci est au voisinage de la position extrême.

Ainsi, l'élément de rappel élastique permet d'accélérer le retour de l'organe mobile vers la première position. L'élément de rappel élastique n'agit toutefois pour l'essentiel sur l'organe mobile que lorsque celui-ci est déplacé au-delà de sa deuxième position.

Selon un mode de réalisation particulier, l'organe mobile comprend une butée pour venir en appui de l'élément de rappel et l'élément de rappel est un élément élastiquement déformable selon une direction parallèle au mouvement alternatif et est disposé pour être en contact avec la butée de l'organe mobile tant que l'organe mobile se trouve entre, d'une part, la position extrême et, d'autre part, une position intermédiaire située entre la deuxième position et la position extrême.

Ceci permet de limiter le poids que l'actionneur doit déplacer sur la course nominale. Ce mode de réalisation est en outre particulièrement simple.

Dans une application particulière, l'actionneur formant un actionneur électromagnétique de soupape dans lequel la première position est une position de fermeture de la soupape, la deuxième position est une position nominale d'ouverture de la soupape, et la position extrême est une position extrême d'ouverture située au-delà de la position nominale d'ouverture.

D'autres caractéristiques et avantages de l'invention ressortiront à la lecture de la description qui suit de modes de réalisation particuliers non limitatifs de l'invention.

### BREVE DESCRIPTION DES DESSINS

Il sera fait référence aux dessins annexés, parmi lesquels :
- la figure 1 est une vue schématique en coupe d'un actionneur linéaire conforme à l'invention,
- la figure 2 est un diagramme montrant l'évolution de la force de rappel en fonction de la position de l'organe mobile,
- la figure 3 est un diagramme montrant l'évolution de la force de rappel en fonction de la position de l'organe mobile dans une variante de l'invention.

### DESCRIPTION DETAILLEE DE L'INVENTION

En référence à la figure 1, le dispositif d'actionnement conforme au premier mode de réalisation de l'invention comprend un actionneur électromagnétique généralement désigné en 1. L'actionneur électromagnétique 1 comprend une armature comportant un cadre 2 ayant deux côtés opposés à partir desquels s'étendent, en saillie vers l'intérieur du cadre 2, des branches 3 à savoir une branche centrale et deux branches externes disposées de part et d'autre de la branche centrale. Des bobines 4 s'étendent autour des branches 3 externes.

Les branches 3 des deux côtés opposés ont des extrémités libres, en regard deux à deux et élargies, délimitant entre elles un passage pour un organe mobile à savoir un noyau généralement désigné en 6. Le noyau 6 est formé d'une plaque incorporant des aimants permanents 7 qui s'étendent parallèlement aux extrémités libres des branches 3 et qui sont espacés par des parties amagnétiques 8. Le noyau 6 est relié à une queue de soupape 9 par une tige 10 de telle manière qu'un déplacement du noyau 6 dans sa direction de coulissement provoque un déplacement correspondant de la soupape.

La tige 10 passe au travers d'un tampon 11 de matériau élastomère fixé à un bâti fixe solidaire de l'actionneur. La tige 10 comprend une butée 12 pour venir en appui du tampon 11. Le tampon 11 est élastiquement déformable selon une direction parallèle au mouvement alternatif de l'organe mobile.

Les bobines 4 sont reliées à une source d'alimentation en énergie électrique pilotée par une unité de commande 13 agencée pour commander l'alimentation des bobines 4 en courant et régler l'intensité délivrée.

L'unité de commande 13 peut être l'unité de contrôle des soupapes (VCU, de l'anglais « Valve Control Unit ») ou l'unité de contrôle moteur (ECU, de l'anglais « Engine Control Unit »).

A bas et moyens régimes, l'unité de commande 13 pilote les bobines 4 pour déplacer le noyau 6 entre une position de fermeture X₁ de la soupape et une position nominale d'ouverture X₂ de la soupape (représentée sur la figure 1).

A hauts régimes, l'unité de commande 13 pilote les bobines 4 pour déplacer le noyau 6 entre la position de fermeture X₁ de la soupape et une position extrême d'ouverture X₃ de la soupape. La position extrême d'ouverture de la soupape est située au-delà de la position nominale d'ouverture.

Le tampon 11 forme un élément de rappel élastique de l'organe mobile vers la position de fermeture et est disposé pour agir sur l'organe mobile essentiellement lorsque celui-ci est au voisinage de la position extrême d'ouverture X₃ (voir le schéma 2 illustrant la force exercée sur l'organe mobile par le tampon 11 en fonction de la position de l'organe mobile). Ainsi le tampon 11 est disposé pour être en contact avec la butée 12 de l'organe mobile tant que l'organe mobile se trouve entre, d'une part, la position extrême d'ouverture X₃ et, d'autre part, une position intermédiaire X₄ située entre la position nominale d'ouverture X₂ et la position extrême d'ouverture X₃.

Bien entendu, l'invention n'est pas limitée au mode de réalisation décrit et on peut y apporter des variantes de réalisation sans sortir du cadre de l'invention tel que défini par les revendications.

En particulier, l'invention est applicable à des actionneurs ayant une structure différente de celle décrite et par exemple à des actionneurs rotatifs alternatifs.

En variante, il est possible d'utiliser comme élément de rappel en contact permanent avec la butée 11, par exemple un ressort ayant une raideur négligeable sur la course nominale de l'organe mobile, entre la position de fermeture et la position nominale d'ouverture de la soupape dans l'exemple décrit, et une raideur croissant rapidement au-delà de la course nominale, c'est-à-dire entre la position nominale d'ouverture et la position extrême d'ouverture pour l'exemple décrit (voir la figure 3 illustrant la force exercée sur l'organe mobile par le ressort en fonction de la position de l'organe mobile).

D'autres applications de l'invention sont envisageables.

## Revendications

1. Actionneur électromagnétique comportant un organe mobile (6) et des bobines (4) de déplacement de l'organe mobile selon un mouvement alternatif entre une première position et une deuxième position d'une course nominale, **caractérisé en ce que** l'organe mobile est déplaçable au-delà de la deuxième position vers une position extrême et **en ce que** l'actionneur électromagnétique comprend un élément de rappel élastique (11) de l'organe mobile vers la première position, l'élément de rappel étant agencé pour agir sur l'organe mobile essentiellement lorsque celui-ci est au voisinage de la position extrême.

2. Actionneur selon la revendication 1, dans lequel l'organe mobile (6) comprend une butée (12) pour venir en appui de l'élément de rappel (11) et l'élément de rappel est un élément élastiquement déformable selon une direction parallèle au mouvement alternatif et est disposé pour être en contact avec la butée de l'organe mobile tant que l'organe mobile se trouve entre, d'une part, la position extrême et, d'autre part, une position intermédiaire située entre la deuxième position et la position extrême.

3. Actionneur selon la revendication 2, dans lequel l'élément de rappel est un tampon (11) de matériau élastomère.

4. Actionneur selon l'une quelconque des revendications précédentes, dans lequel l'organe mobile (6) est pourvu d'aimants permanents (7) disposés en regard des bobines (4), les bobines et les aimant permanents étant disposés parallèlement au mouvement de l'organe mobile.

5. Actionneur selon l'une quelconque des revendications précédentes, formant un actionneur électromagnétique de soupape (9) dans lequel la première position est une position de fermeture de la soupape, la deuxième position est une position nominale d'ouverture de la soupape, et la position extrême est une position extrême d'ouverture située au-delà de la position nominale d'ouverture.

## Claims

1. Electromagnetic actuator comprising a mobile member (6) and coils (4) for moving the mobile member back and forth between a first position and a second position through a nominal travel, **characterized in that** the mobile member can be moved beyond the second position towards an extreme position and **in that** the electromagnetic actuator comprises an elastic return element (11) for returning the mobile member to the first position, the return element being designed to act on the mobile element essentially when the latter is near the extreme position.

2. Actuator according to Claim 1 in which the mobile member (6) comprises and end stop (12) to come to bear against the return element (11) and the return element is an element that is elastically deformable in a direction parallel to the back and forth movement and designed to be in contact with the end stop of the mobile member as long as the mobile member is between, on the one hand, the extreme position and, on the other hand, an intermediate position situated between the second position and the extreme position.

3. Actuator according to Claim 2, in which the return element is a pad (11) of elastomeric material.

4. Actuator according to any one of the preceding claims, in which the mobile member (6) is provided with permanent magnets (7) positioned facing the coils (4), the coils and the permanent magnets being arranged parallel to the movement of the mobile member.

5. Actuator according to any one of the preceding claims, forming an electromagnetic actuator for a valve (9), in which actuator the first position is a position in which the valve is closed, the second position is a position in which the valve is in its nominally open position, and the extreme position is an extreme open position situated beyond the nominally open position.

## Patentansprüche

1. Elektromagnetischer Stellantrieb, der ein bewegliches Organ (6) und Spulen (4) zur Verschiebung des beweglichen Organs gemäß einer abwechselnden Bewegung zwischen einer ersten Stellung und einer zweiten Stellung eines Nennhubs aufweist, **dadurch gekennzeichnet, dass** das bewegliche Organ über die zweite Stellung hinaus in eine Endstellung verschoben werden kann, und dass der elektromagnetische Stellantrieb ein elastisches Rückstellelement (11) des beweglichen Organs in die erste Stellung enthält, wobei das Rückstellelement ausgebildet ist, um hauptsächlich dann auf das bewegliche Organ einzuwirken, wenn dieses sich in der Nähe der Endstellung befindet.

2. Stellantrieb nach Anspruch 1, bei dem das bewegliche Organ (6) einen Anschlag (12) enthält, um auf dem Rückstellelement (11) in Auflage zu kommen, und das Rückstellelement ein in einer Richtung parallel zur abwechselnden Bewegung elastisch verformbares Element und angeordnet ist, um mit dem Anschlag des beweglichen Organs in Kontakt zu sein, solange das bewegliche Organ sich zwischen einerseits der Endstellung und andererseits einer Zwischenstellung befindet, die zwischen der zweiten Stellung und der Endstellung liegt.

3. Stellantrieb nach Anspruch 2, bei dem das Rückstellelement ein Puffer (11) aus Elastomermaterial ist.

4. Stellantrieb nach einem der vorhergehenden Ansprüche, bei dem das bewegliche Organ (6) mit Dauermagneten (7) versehen ist, die gegenüber den Spulen (4) angeordnet sind, wobei die Spulen und die Dauermagnete parallel zur Bewegung des beweglichen Organs angeordnet sind.

5. Stellantrieb nach einem der vorhergehenden Ansprüche, der einen elektromagnetischen Stellantrieb eines Ventils (9) bildet, bei dem die erste Stellung eine Schließstellung des Ventils ist, die zweite Stellung eine Nennöffnungsstellung des Ventils ist, und die Endstellung eine Endöffnungsstellung ist, die sich jenseits der Nennöffnungsstellung befindet.
